# EUROPÄISCHE PATENTSCHRIFT

(11) **EP 1 837 611 B1**
(45) Veröffentlichungstag und Bekanntmachung des Hinweises auf die Patenterteilung: **07.03.2012**
(21) Anmeldenummer: 07005893.8
(22) Anmeldetag: 22.03.2007
(51) Int. Cl.: F25B 47/02

(54) **Wärmepumpe**
Heat pump
Pompe à chaleur

(30) Priorität: 22.03.2006 DE 102006013587
(43) Veröffentlichungstag der Anmeldung: 26.09.2007
(73) Patentinhaber: STIEBEL ELTRON GmbH & Co. KG, 37603 Holzminden (DE)
(72) Erfinder: Schiefelbein, Kai, Dr., 37671 Höxter (DE); Smollich, Steffen, 37603 Holzminden (DE); Schrader, Hartmut, 37649 Heinsen (DE); Schrader, Karl-Heinz, 37699 Fürstenberg (DE)

(56) Entgegenhaltungen:
- EP-A- 1 318 364
- DE-A1- 2 520 319
- FR-A- 2 667 682
- US-A- 2 801 524
- US-A- 4 313 313
- US-A- 5 983 660
- "DEGIVRAGE PAR INVERSION DE CYCLE" REVUE PRATIQUE DU FROID ET DU CONDITIONNEMENT D'AIR, PYC EDITION SA., PARIS, FR, Nr. 784, 1. November 1993 (1993-11-01), Seiten 24-26, XP000415263 ISSN: 0370-6699

## Beschreibung

Die Erfindung betrifft eine Wärmepumpe mit Luft als Wärmequelle, mit einem Verdichter, einem Verflüssiger, einem Expansionsventil, einem Verdampfer, der vom Lüfter mit einem Luftvolumenstrom beaufschlagt wird, und einer Vorrichtung zur Kältemittelkreisumkehr, um den Verdampfer abzutauen.

Im Folgenden ist als ein Anwendungsbeispiel eine Wärmepumpe beschrieben, die Wärme an eine Wärmesenke, insbesondere eine Heizungsanlage, abgibt. Bei Wärmepumpen, die Luft als Wärmequelle verwenden, ist bekannt, dass der Verdampfer schon bei Temperaturen über 0°C zur Vereisung neigt, da das verdampfende Kältemittel im Inneren des Verdampfers zu einer Unterkühlung führt, und die in der Luft enthaltenen Wasseranteile kondensieren und auf der Oberfläche des Verdampfers festfrieren. Der Verdampfer würde infolge einer stärkeren Vereisung den Luftdurchsatz, der durch einen Lüfter bewirkt wird, vermindern. Daher ist es erforderlich, die Vereisung entweder zu vermeiden oder den vereisten Verdampfer abzutauen.

Aus DE 35 01 789 C1 ist eine Wärmepumpen-Heizungsanlage bekannt, bei der - um den Abtauvorgang zu beschleunigen - beim Abtaubeginn eine Umwälzpumpe des Wärmeübertragungskreises abgeschaltet wird, Das Ansprechen eines Überdruckschalters soll dabei nicht dazu führen, dass der Verdichter abgeschaltet wird. Beim Schließen des Schaltventils kann sich der Druck nach dem Verflüssiger nicht so erhöhen, daß der Hochdruckwächter den Verdichter abschaltet, Diese Wärmepumpen-Heizungsanlage arbeitet mit einer Heißgasabtauung.

Bei einem Abtauverfahren für eine Wärmepumpe gemäß DE 10 2004 010 066 A1 erfolgt zum Abtauen eine Kreisumkehr, wenn ein Einfrieren des Verflüssigers droht. Um das Einfrieren nicht entstehen zu lassen, wird vorher vom Kreisumkehr-Betrieb auf Wärmepumpen-Betrieb zurückgeschaltet, und zum weiteren Abtauen wird dem Verdampfer Heißgas zugeführt.

US-A-2 801 524 offenbart eine Wärmepumpe gemäß Oberbegriff des Anspruchs 1.

Aufgabe der Erfindung ist es, eine Wärmepumpe und ein Verfahren der eingangs genannten Art vorzuschlagen, bei dem der Abtauzyklus definiert gesteuert wird.

Gelöst ist die Aufgabe durch die Merkmale des Anspruchs 1 oder Anspruchs 3. Vorteilhafte Ausführungsformen der Erfindung sind in den Unteransprüchen gegeben. Das Ende des Abtauens einer Wärmepumpe mittels einer Kältemittelkreisumkehr wird durch einen Drucksensor detektiert, der zwischen einem Expansionsventil und einer Vorrichtung zur Kältemittelkreisumkehr angeordnet ist. Der Drucksensor ist mit einer Schalteinrichtung oder einer Regelung der Wärmepumpe verbunden, die wiederum wenigstens an die Vorrichtung zur Kältemittelkreisumkehr angeschlossen ist. In vorteilhafter Weise ist die Steuerung und Regelung auch mit dem Verdichter und dem Expansionsventil verbunden. Sobald der Drucksensor die Überschreitung eines vorgegebenen Wertes während des Abtauens detektiert, wird das Abtauende eingeleitet. In diesem Fall wird wenigstens die Vorrichtung zur Kältemittelkreisumkehr von Abtaubetrieb auf Heizbetrieb umgeschaltet und/oder der Verdichter ausgeschaltet.

Der Drucksensor ist in einer weiteren vorteilhaften Ausführungsform mit der Schalteinrichtung direkt verbunden; Drucksensor und Schalteinrichtung sind hierbei auch einteilig ausführbar, Ein elektrischer Kontakt wird hierbei vom Drucksensor angesteuert, und ein elektrisches Schaltsignal wird an die Vorrichtung zur Kältemittelkreisumkehr weitergeleitet.

Das Ausführungsbeispiel beschreibt eine Luft/Wasser-Wärmepumpe, an die ein Heizkreislauf angeschlossen ist. In der Zeichnung zeigen
- Figur 1: einen Kältemittelkreislauf einer Luft/Wasser-Wärmepumpe im Heizbetrieb und
- Figur 2: einen Kältemittelkreislauf einer Wärmepumpe im Umkehr-Betrieb zur Abtauung.

Im Heizbetrieb der Wärmepumpe 1 wird ein Kältemittel vom Verdichter 2 im Kältemittelkreislauf umgetrieben, Hinter dem Verdichter 2 ist ein Heißgaswächter 3, ein Schraderventil 4 und ein Hochdruckwächter 5 angeordnet. Danach folgt auf der sogenannten Hochdruckseite des Kältemittelkreislaufs eine Vorrichtung zur Kältemittelkreisumkehr 6, die im Ausführungsbeispiel ein 4-2-Wegeventil ist. Im Heizbetrieb ist die Vorrichtung 6 so geschaltet, dass das Kältemittel zum Verflüssiger 7 geleitet wird. Im Verflüssiger 7 gibt das Kältemittel Wärme an eine Wärmesenke, im Ausführungsbeispiel ein Heizungskreislauf 40, ab. Die Wärmesenke kann aber auch eine Warmwasserbereitung, Luftheizung oder ähnliches sein. Das Kältemittel wird dann durch ein Rückschlagventil 8, einen Flüssigkeitssammler 9 und einen Filtertrockner 10 weitergeleitet zu einem internen Wärmetauscher 11. Der interne Wärmetauscher 11 ist im Ausführungsbeispiel durch verlötete oder verschweißte Kältemittelleitungen realisiert. Die Kältemittelleitung ist dabei vor einer Heizschlange 12, die durch die Kondensatwanne des Verdampfers 15 geführt ist, mit einem Teil der Kältemittelleitung in wärmeleitender Verbindung, die aus einem Verdampfer 15 kommt und wieder zur Vorrichtung 6 führt.

Hinter dem Wärmetauscher 11 wird das Kondensat an die Heizschlange 12 der Kondensatwanne geleitet. Im weiteren folgt ein Schauglas 13 und ein Expansionsventil 14. Das Expansionsventil 14 ist mit einem Sensor 18 verbunden, der in Kältemittel-Fließrichtung bei Heizbetrieb hinter dem Verdampfer 15 angeordnet ist. Der Verdampfer 15 in vorteilhafter Weise mit einem Lüfter 16 ausgestattet, der die Luft als Wärmequelle durch den Verdampfer 15 fördert. Mittels eines Differenzdrucksensors 17, der zum einen saugseitig vor dem Verdampfer 15 und in Strömungsrichtung der Luft hinter dem Verdampfer 15 die Luftdrücke misst, wird die Vereisung detektiert und bei einer durch eine vorgegebene Druckdifferenz ermittelte Vereisung das Abtauen eingeleitet. Hierzu können auch andere Sensoren, wie Eismelder oder Temperaturfühler dienen. Hinter dem Verdampfer 15 ist der bereits angesprochene Sensor 18 angeordnet, der in vorteilhafter Weise ein Temperatursensor ist, mit dem das Expansionsventil 14 gesteuert wird. Hierauf folgt nun der Abtaudruckwächter 19, der im Heizbetrieb üblicherweise keine Funktion hat. Handelt es sich bei dem Abtaudruckwächter 19 nicht um einen Zweipunkt-Druckwächter, sondern um einen Sensor, der ein dem Druck des Kältemittels entsprechend proportionales Signal abgeben kann, so ist mit dem Abtaudruckwächter 19 im Heizbetrieb eine Niederdruck-Überwachung des Kältemittels möglich.

In Kältemittel-Flußrichtung im Heizbetrieb folgt nun wieder die Vorrichtung 6, die so geschaltet ist, dass das Kältemittel zum Flüssigkeitsabscheider 20 geführt ist. Hierauf folgt der Niederdruckwächter 21. Auf der Saugseite 23 in einer Kältemittelfeifiung 24 vor dem Verdampfer 15 ist das Schraderventil 22 angeordnet.

Im Abtaubetrieb nach Fig. 2 hat der Differenzdrucksensor 17 eine Vereisung am Verdampfer 15 dadurch festgestellt, dass die Druckdifferenz vor und insbesondere hinter dem Verdampfer 15 oder dem Wärmetauscher 11 zu groß ist und eine vorgeschriebene Druckdifferenz überschritten ist. Der Differenzdrucksensor 17 ist vorteilhafterweise mit einer Schalteinrichtung, Steuerung oder Regelung 30 verbunden. Im Ausführungsbeispiel sind weiterhin der Heißgaswächter 3, der Hochdruckwächter 5, der vorhandene Niederdruckwächter 21 sowie weitere Sensoren verbunden. Ebenfalls ist es von Vorteil, das Expansionsventil 14 mit der Steuer- und Regeleinrichtung 30 zu verbinden. In vorteilhafter Weise wird von der Regelung 30 auch die Steuerung der Wärmesenke bzw. des von der Wärmesenke angeforderten Wärmebedarfs gesteuert oder geregelt sowie der Durchlauferhitzer 41 angesteuert. Der Durchlauferhitzer 41 weist wenigstens einen Durchlauferhitzer-Temperatursensor 42 auf, der ebenfalls mit der Schalt-, Steuer- oder Regeleinrichtung 30 verbunden ist. Seitens des Heizungskreislaufs 40 ist ein Temperaturfühler 43 am Ausgang des Verflüssigers 7 sowie ein Temperaturfühler 44 des Vorlaufs verbunden.

Der Heizungskreislauf 40 weist weiterhin einen Filter 45 und einen Füll- oder Entnahmehahn 46 auf. Im Falle einer Warmwasserbereitungsanlage ist ebenfalls ein Filter 45 in den Wasserfluß geschaltet, um im Wasser enthaltene Schwebepartikel herauszufiltern oder auch eine Verkalkung oder Verkeimung zu vermeiden.

Stellt nun der Differenzdrucksensor 17 eine Vereisung fest, wird die Vorrichtung zur Kältemittelkreis-Umkehr 6 umgeschaltet, dass das Kältemittel vom Verdichter 2 vorbei am Abtaudruckwächter 19 zum Verdampfer 15, der ja abgetaut werden soll, geführt. Dort gibt das Kältemittel Wärme ab und wird erst dann über ein Rückschlagventil 25, den Flüssigkeitssammler 9, den Filtertrockner 10 und ein weiteres Rückschlagventil 26 zum Verflüssiger 7 geführt, da bei diesen Druckverhältnissen das Rückschlagventil 8 verschlossen ist. Anstelle von Rückschlagventilen können alternativ Magnetventile, die mit der Einrichtung 30 verbunden sind, verwendet werden. Auch ist eine geänderte Leitungsführung möglich, die die Kältemittelkreisumkehr ermöglicht.

Mit dem Abtaudruckwächter 19 wird im Abtaubetrieb der Wärmepumpe 1 detektiert, wann der Verdampfer 15 nicht mehr vereist ist bzw. sich die Vereisung gelöst hat. In diesem Fall steigt der Druck des Kältemittels schnell an, was mit dem Abtaudruckwächter 19 verzögerungsfrei erfasst wird, da der Druck unmittelbar und ohne Verzögerung auf den Sensor wirkt.

Zur Beschleunigung des Abtauens kann das Kältemittel zusätzlich im Verflüssiger 7 Wärme aus dem Heizungskreislauf 40 aufnehmen, die vorher im Heizbetrieb auf sehr effiziente Weise auf die Wärmesenke, in diesem Fall den Heizungskreislauf 40, übertragen wurde. Ist die geringfügige Wärmeentnahme zur Abtauunterstützung aus dem Heizungskreislauf 40, der im Falle des Abtauens als Wärmequelle dienen würde, nicht gewünscht, wird der Heizungskreislauf 40 entweder abgeschaltet oder der Verflüssiger 7 kältemittelseitig mit einem Bypaß oder mit einem Bypaß auf der Heizungsseite umgangen, was mit nicht dargestellten Bypässen und entsprechenden Ventilen, die von der Schalt-, Regel- oder Steuereinrichtung 30 angesteuert werden, eingestellt wird. Eine Pumpe des Heizkreises, die das Wärmeträgermedium umtreibt, wird abgeschaltet oder ein Ventil im Heizkreis geschlossen, um die Wärmeübertragung zu unterbinden.

Nach dem Verflüssiger 7 erreicht das Kältemittel wieder die Vorrichtung 6, die es weiter an den Flüssigkeitsabscheider 20 bis hin zum Verdichter 2 führt.

## Patentansprüche

1. Wärmepumpe mit Luft als Wärmequelle, einem Verdichter, einem Verflüssiger, einem Expansionsventil, einem Verdampfer, der vom Lüfter mit einem Luftvolumenstrom beaufschlagt wird und einer Vorrichtung zur Kältemittelkreisumkehr, um den Verdampfer abzutauen,
**dadurch gekennzeichnet,**
**dass** ein Abtaudruckwächter (19) zwischen dem Expansionsventil (14) und der Vorrichtung zur Kältemittelkreisumkehr (6) angeordnet ist und mit einer Schalteinrichtung oder Regelung (30) der Wärmepumpe (1) verbunden ist, die wenigstens an die Vorrichtung zur Kältemittelkreisumkehr (6) angeschlossen ist und diese steuert, und dass ein Signal entsprechend dem Kältemitteldruck zur Beendigung des Abtauens an die Schalteinrichtung oder Regelung (30) übertragen wird, und
**dass** der Abtaudruckwächter (19) ein dem Druck proportionales Signal erzeugt und als Sensor für das Abtauende und als Niederdruckwächter (21) an die Steuerung und Regelung (30) angeschlossen ist.

2. Wärmepumpe nach Anspruch 1,
**dadurch gekennzeichnet,**
**dass** zusätzlich ein Niederdruckwächter (21) zum Schutz des Verdichters (2) auf der Saugseite (23) vor dem Verdichter (2) in der Kältemittelleitung (24) angeordnet ist.

3. Verfahren zum Betrieb einer Wärmepumpe, die mit Luft als Wärmequelle betrieben wird, wobei die Luft mit einem Lüfter über einen Verdampfer gefördert wird, eine Regelung oder Steuerung einen Verdichter einschaltet, wenn Wärme für einen Heizkreis oder eine Warmwasserbereitung angefordert ist, wobei die Regelung oder Steuerung über einen Sensor ein Signal für den Vereisungszustand des Verdampfers erhält,
enthaltend den Verfahrensschritt,
dass ein Istwert eines Signals des Abtaudruckwächters (19), der zwischen einer Vorrichtung zur Kältemittelkreisumkehr (6) und einem Expansionsventil (14) geschaltet ist, mit einem Wert verglichen wird, und dass bei Überschreitung des Wertes das Ende des Abtauzyklus einleitet wird, und
dass das Signal des Drucksensors (19) ein dem Druck proportionales Signal erzeugt und im Heizbetrieb als Niederdruckwächter (21) arbeitet und den Verdichter (2) bei Unterschreiten eines vorgegebenen Niederdruckwertes ausschaltet.

4. Verfahren nach Anspruch 3,
**dadurch gekennzeichnet,**
**dass** der Wert bei Verwendung des Kältemittels R407C zwischen 8 und 15 bar liegt.

5. Verfahren nach Anspruch 3 oder 4,
**dadurch gekennzeichnet,**
**dass** der Wert zwischen 10,5 und 12,5 bar liegt, insbesondere bei ca. 11,5 bar.

6. Verfahren nach den Ansprüchen 3 - 5,
**dadurch gekennzeichnet,**
**dass** das Abtauen von einem Differenzdrucksensor (17) bei Überschreiten eines maximalen Differenzdrucks eingeleitet wird, wobei der Differenzdruck aus den Drücken im Luftstrom vor und hinter dem Verdampfer (15) ermittelt wird.

7. Verfahren nach Anspruch 3,
**dadurch gekennzeichnet,**
**dass** der Niederdruckwert 1,5-3 bar beträgt.

## Claims

1. Heat pump with air as the heat source, a compressor, a condenser, an expansion valve, an evaporator that is acted on by a fan with an airflow and a device for circulating coolant to defrost the evaporator,
**characterized by**,
a defrosting pressure monitor (19) placed between the expansion valve (14) and the device for circulating coolant (6) and connected with a switching device or regulator (30) to the heat pump (1) that is at least connected to the device for circulating coolant and controls this and that transmits a signal in accordance with the coolant pressure to end the defrosting to the switching device or regulation (30)
and
that the defrosting pressure monitor (19) generates a signal proportional to the pressure and is connected as a sensor for the defrosting pressure and low pressure monitors (21) to the control system and regulator (30).

2. Heat pump in accordance with claim 1,
**characterized by**
an additional low pressure monitor (21) to protect the compressor (2) being placed on the suction side (23) in front of the condenser (2) in the coolant line (24).

3. Process for operating a heat pump that is operated with air as the heat source, whereby the air is conveyed by a fan over the evaporator and a regulator or control systems activates the compressor when heat for a heating circuit or water heating is required, whereby the regulator or control system receives a signal for the ice status of the evaporator via a sensor,
containing the process step,
that the actual value of a signal from the defrosting pressure monitor (19) that is connected between a device for circulating coolant (6) and an expansion valve (14) is compared with a value and that the end of the defrosting cycle is initiated when this value is exceeded and
that the signal of the pressure sensor (19) creates a signal proportional to the pressure and works as a low pressure monitor (21) during heating operations and turns off the condenser (2) when a predefined low pressure value is fallen short of.

4. Process in accordance with claim 3,
**characterized by**
the value being between 8 and 15 bar when using coolant R407C.

5. Process in accordance with claims 3 or 4,
**characterized by**
the value being between 10.5 and 12.5 bar, in particular at approximately 11.5 bar.

6. Process in accordance with claims 3-5,
**characterized by**
the defrosting being initiated by a differential pressure sensor (17) when a maximum differential pressure is exceeded, whereby the differential pressure is determined by the pressures in the airflow before and after the evaporator (15).

7. Process in accordance with claim 3,
**characterized by**
the lower pressure value amounting to 1.5 - 3 bar.

## Revendications

1. Pompe à chaleur utilisant l'air comme source de chaleur comprenant un compresseur, un condenseur, une valve d'expansion, un évaporateur qui est alimenté par le ventilateur par flux volumique d'air et un dispositif d'inversion du cycle du fluide réfrigérant pour dégivrer l'évaporateur,
**caractérisée en ce que**
un pressostat de dégivrage (19) est disposé entre la valve d'expansion (14) et le dispositif d'inversion du cycle du fluide réfrigérant (6) et est relié à un dispositif de commande ou de réglage (30) de la pompe à chaleur (1) qui est au moins connecté au dispositif d'inversion du cycle du fluide réfrigérant (6) et le commande, et **en ce qu'**un signal correspondant à la pression du fluide réfrigérant est transmis au dispositif de commande ou de réglage (30) pour mettre fin au dégivrage, et **en ce que**
le pressostat de dégivrage (19) génère un signal proportionnel à la pression et est connecté en tant que capteur du processus de dégivrage et en tant que contrôleur de basse pression (21) au dispositif de commande ou de réglage (30).

2. Pompe à chaleur selon la revendication 1,
**caractérisée en ce que**,
en outre, un contrôleur de basse pression (21) destiné à protéger le compresseur (2) est disposé du côté aspiration (23) devant le compresseur (2) dans la conduite de frigorigène (24).

3. Procédé pour l'opération d'une pompe à chaleur fonctionnant en utilisant l'air comme source de chaleur, l'air étant alimenté par un ventilateur via un évaporateur, un dispositif de réglage ou de commande activant un compresseur lorsque de la chaleur est requise pour un circuit de chauffage ou pour la production d'eau chaude, le dispositif de réglage ou de commande recevant un signal quant à l'état de congélation de l'évaporateur via un capteur,
comprenant l'étape procédurale
selon laquelle une valeur réelle d'un signal du pressostat de dégivrage (19), qui est connecté entre un dispositif d'inversion du cycle du fluide réfrigérant (6) et une valve d'expansion (14), est comparée à une valeur et selon laquelle, en cas de dépassement de la valeur, la fin du cycle de dégivrage est déclenchée, et
selon laquelle le capteur de pression (19) génère un signal proportionnel à la pression et fonctionne comme contrôleur de basse pression (21) pendant le chauffage et désactive le compresseur (2) en cas de valeur inférieure à une valeur de basse pression prédéfinie.

4. Procédé selon la revendication 3,
**caractérisé en ce que**,
en cas d'utilisation du fluide réfrigérant R407C, la valeur se situe entre 8 et 15 bar.

5. Procédé selon la revendication 3 ou 4,
**caractérisé en ce que**
la valeur se situe entre 10,5 et 12,5 bar, en particulier aux alentours de 11,5 bar.

6. Procédé selon les revendications 3 à 5,
**caractérisé en ce que**
le dégivrage est déclenché par un capteur de pression différentielle (17) lorsqu'une pression différentielle maximale est dépassée, la pression différentielle étant calculée à partir des pressions dans le flux d'air devant et derrière l'évaporateur (15).

7. Procédé selon la revendication 3,
**caractérisé en ce que**
la valeur de basse pression s'élève à 1,5 à 3 bar.
